# DEMANDE DE BREVET EUROPEEN

(11) **EP 0 446 142 A1**
(43) Date de publication de la demande: **11.09.1991**
(21) Numéro de dépôt: 91400646.5
(22) Date de dépôt: 08.03.1991
(51) Int. Cl.: B65B 25/04, B65D 77/02, B65D 5/00

(54) **ProcédÀ© de conditionnement, emballage réalisé par le procédé et dispositif de mise en oeuvre du procédé**

(30) Priorité: 09.03.1990 FR 9003001
(71) Demandeur: KAYSERSBERG PACKAGING (ancienne sté. CHOUANARD), F-68240 KAYSERSBERG (FR)
(72) Inventeur: Boisard, Philippe, F-60130 St Just en Chaussee (FR); Ancel, Christian, F-60130 St Just en Chaussee (FR)
(74) Mandataire: David, Daniel

(57) **Abrégé**

La présente invention concerne un procédé de conditionnement de tubercules, caractérisé en ce qu'il comprend les étapes suivantes :
- mise en filet des tubercules (2) ;
- mise en place du filet (3) sur une plaque de carton ;
- formage en barquette autour du filet (3) de la plaque de carton (1).

## Description

La présente invention concerne un procédé de conditionnement, l'emballage réalisé par ce procédé et un dispositif de mise en oeuvre du procédé, notamment pour des fruits ou des légumes.

Il est connu par la demande de brevet français 1 567 996, un emballage pour la conservation des fruits et des légumes selon lequel les caisses de fruits et de légumes sont disposées à l'intérieur d'un sac que l'on ferme en fin de remplissage pour assurer une bonne conservation des produits contenus. Un tel emballage vise essentiellement la conservation longue durée sous atmosphère contrôlée, et présente l'inconvénient de ne pas permettre une automatisation du chargement ni un transport et une mise en vente directe de l'ensemble des emballages palettisés.

La présente invention a donc pour but de proposer un procédé de conditionnement permettant un gerbage et une manipulation faciles des produits conditionnés tout en assurant leur bonne conservation et en évitant la dispersion de poussières dues à la terre qui peut entourer les produits. Ce type de procédé est particulièrement adapté au conditionnement de tubercules tels que des pommes de terre.

Selon l'invention, ce premier but est atteint par le fait que le procédé de conditionnement comprend :
- une étape de mise en filet des produits ;
- une étape de mise en place du filet sur une plaque de carton ; et
- une étape de formage en barquette autour du filet de la plaque de carton avec un moyen de retenue du filet à l'intérieur de la barquette.

Selon une autre caractéristique, le formage consiste en :
a) une étape de pliage des panneaux transversaux et des rabats adjacents aux panneaux transversaux ;
b) une étape de pliage des panneaux longitudinaux ;
c) une étape de pliage des trottoirs adjacents aux panneaux transversaux ; et
d) une étape de pliage et collage des pattes de fixation des trottoirs sur les panneaux longitudinaux.

Selon une autre caractéristique, le procédé comprend une étape de pose d'une poignée de transport.

Selon une autre particularité de l'invention, les produits sont des tubercules tels que des pommes de terre.

Un autre but de l'invention est de proposer un dispositif permettant la mise en oeuvre du procédé de conditionnement et assurant le conditionnement des produits ainsi que la palettisation des produits conditionnés obtenus.

Ce but est atteint par le fait que le dispositif comporte :
- un dispositif de mise en filets des produits ;
- un dispositif de mise en place des filets sur des plaques de carton prédécoupé ;
- un dispositif de formage des barquettes autour des filets ;
- un dispositif de pose d'une poignée ; et
- un dispositif de palettisation des barquettes.

Un autre but est de proposer un emballage pour produits tels que tubercules permettant une diminution des salissures provoquées par le transport et une palettisation aisée.

Ce but est atteint par le fait que l'emballage comprend une barquette formée d'un fond et de quatre côtés constitués de quatre panneaux verticaux dont deux au moins sont pourvus de retours horizontaux, ladite barquette contenant un filet rempli de produits.

Un autre but est de permettre une manipulation et une préhension aisées tout en améliorant encore le maintien du filet dans le conditionnement par rapport au premier moyen de retenue que constituent les retours horizontaux.

Ce but est atteint par le fait que deux panneaux opposés sont reliés par un ruban souple servant de poignée.

Un autre but est de permettre une protection des produits contre la lumière tout en autorisant un examen par l'acheteur.

Ce but est atteint par le fait que la hauteur des quatre panneaux verticaux correspond à l'épaisseur du filet rempli de produits, de façon à protéger les produits de la lumière lors du gerbage des barquettes.

D'autres caractéristiques et avantages de la présente invention apparaîtront plus clairement à la lecture de la description ci-après faite en référence aux dessins annexés qui constituent des exemples non limitatifs de différentes formes de réalisation de l'invention, dans lesquels :
- la figure 1 représente une vue en perspective de l'emballage selon l'invention ;
- la figure 2 représente une vue de dessus de la plaque de carton prédécoupé, contribuant à la constitution de l'emballage ;
- la figure 3 représente un schéma de principe du dispositif permettant la mise en oeuvre du procédé d'emballage.

L'emballage pour pommes de terre de la figure 1, constitué par une barquette obtenue à partir d'une plaque de carton prédécoupé, représentée à la figure 2, et formée de quatre panneaux verticaux (11, 12, 13, 14) reliés par un fond commun (10) et comportant à sa partie supérieure et adjacents à deux panneaux verticaux, des retours horizontaux ou trottoirs (15, 16). Cette barquette enferme partiellement un filet (3) contenant des tubercules, des pommes de terre (2) ou d'autres types de fruits ou légumes en filet.

Dans une variante de l'invention, la barquette peut être pourvue d'une poignée (4) fixée, par exemple de façon adhésive, aux côtés longitudinaux (11, 12) de la barquette. L'emballage est obtenu à partir de la plaque de carton prédécoupé qui comporte une partie centrale (10) formant le fond relié par des lignes longitudinales (101, 102) de pliage aux côtés longitudinaux (11, 12) et par des lignes transversales (103, 104) de pliage aux côtés transversaux (13, 14). Ces côtés transversaux (13, 14) comportent à leurs extrémités situées dans le prolongement des lignes de pliage longitudinales (143, 144 ; 133, 134) des rabats (141, 142 ; 131, 132) de solidarisation des panneaux transversaux (13, 14) aux panneaux longitudinaux (11, 12). Les panneaux transversaux (13, 14) se prolongent dans le sens longitudinal par les retours horizontaux (15, 16) ou trottoirs délimités par les lignes de pliage (135, 146). Ces retours (15, 16) se prolongent dans la direction transversale par des languettes de collage (161, 162 ; 151, 152) reliées à ces trottoirs par une ligne de pliage respective (163, 164 ; 153, 154).

Lors du processus de fabrication du produit conditionné, les tubercules (2), légumes ou fruits sont mis dans les filets (3) qui sont fermés dès que la quantité souhaitée de produits est atteinte. Les filets sont ensuite convoyés au poste d'emballage où une plaque de carton prédécoupé est glissée sous chaque filet. L'ensemble filet-plaque (32) est ensuite traité par une machine formeuse (5). Dans cette machine formeuse (5), les côtés transversaux (13, 14) sont repliés. Dans la même opération, les rabats (141, 142) respectivement (131, 132) des panneaux transversaux sont également repliés, puis les panneaux longitudinaux (11, 12) sont pliés perpendiculairement au fond (10) et les rabats (141, 142) respectivement (131, 132) sont éventuellement solidarisés par collage aux panneaux longitudinaux (11, 12). Enfin une dernière étape de pliage des retours (15, 16), suivie d'une étape de collage des pattes de fixation (161, 162 ; 151, 152) de ces retours (15, 16) sur les côtés extérieurs des panneaux longitudinaux (11, 12) termine l'opération d'emballage des filets de tubercules par la formeuse (5). Une machine formeuse (5) exécutant les opérations ci-dessus est connue en soi sous le nom d'embarqueteuse du type wrap-around. Les filets de tubercules emballés dans le carton, représentés par la référence (31), sont convoyés par un dispositif de transfert (8) vers une machine (6) de pose de poignée (4). Les filets conditionnés dans la barquette pourvue de la poignée représentée par la référence (34) sont convoyés par le dispositif de transfert (8) vers une machine de palettisation (7) qui permet de les superposer les uns sur les autres et de les présenter en lots. La hauteur des panneaux longitudinaux (11, 12) et transversaux (13, 14) est calculée de façon à ce qu'elle corresponde à l'épaisseur des filets de produit (3). Ainsi, dans le cas de pommes de terre les barquettes, une fois empilées les unes sur les autres, empêchent le jour de passer par les côtés latéraux pour éviter la germination des tubercules.

De façon avantageuse on pourra prévoir, avant l'étape de formage de la barquette, la mise en place entre la plaque de carton et le filet, d'une couverture crocodile, permettant de répondre au problème de l'humidité des pommes de terre qui sortent lavées en amont et ainsi supprimer le séchage à la chaleur qui est une opération nuisible à la bonne conservation de la pomme de terre.

Le conditionnement ainsi réalisé constitue une barrière aux ultra-violets qui évite le mûrissement et la germination des pommes de terre. De même les barquettes permettent de rendre le transport moins salissant en évitant de répandre la terre qui reste toujours plus ou moins attachée aux tubercules. Ce type de conditionnement présente l'avantage d'un stockage facile par gerbage, et, une manipulation et un transport d'autant plus aises que ce conditionnement est pourvu d'une poignée. Les retours latéraux supérieurs (15, 16) évitent aux filets et aux tubercules contenus dans le filet de s'échapper du conditionnement en cas de retournement de la barquette. Toutefois les moyens de retenue du filet à l'intérieur de la barquette que constituent la poignée et les retours latéraux ne sont pas limitatifs, d'autres moyens équivalents pourront être envisagés. Enfin cet emballage présente l'avantage non négligeable, une fois le filet ouvert par la ménagère en vue de la consommation des pommes de terre, d'offrir un container jetable, de faible coût, qui permet de garder le reliquat de tubercules non encore consommé sans avoir à les transvaser ou à les mettre dans un dispositif spécial.

Naturellement, l'invention n'est en rien limitée par les particularités qui ont été spécifiées dans ce qui précède ou par les détails du mode de réalisation particulier choisi pour illustrer l'invention. Toutes sortes de variantes peuvent être apportées à la réalisation particulière qui a été décrite à titre d'exemple et à ses éléments constitutifs sans sortir pour autant du cadre de l'invention. Cette dernière englobe ainsi tous les moyens constituant des équivalents techniques des moyens décrits ainsi que leur combinaison.

## Revendications

**1)** Procédé de conditionnement de produits tels que tubercules, caractérisé en ce qu'il comprend les étapes suivantes :
- mise en filet des produits ;
- mise en place du filet sur une plaque de carton ;
- formage en barquette autour du filet (3) de la plaque de carton (1), avec un moyen de retenue du filet à l'intérieur de la barquette.

**2)** Procédé selon la revendication 1, caractérisé en ce que le formage consiste en :
a) une étape de pliage des panneaux transversaux (13, 14) et des rabats (131, 132 ; 141, 142) adjacents aux panneaux transversaux (13, 14) ;
b) une étape de pliage des panneaux longitudinaux (11, 12) ;
c) une étape de pliage des panneaux de retour (15, 16) adjacents aux panneaux transversaux (13, 14) ; et
d) une étape de pliage et collage des pattes (151, 152 ; 161, 162) de fixation des retours (15, 16) sur les panneaux longitudinaux (11, 12).

**3)** Procédé selon la revendication 2, caractérisé en ce que l'étape (b) comporte en outre une opération de collage des rabats (131, 132 ; 141, 142) sur l'intérieur des panneaux longitudinaux (11, 12).

**4)** Procédé selon une des revendications 1 à 3, caractérisé en ce qu'il consiste en outre, avant l'étape de mise en place du filet sur une plaque de carton à disposer sur cette plaque une couverture crocodile pour absorber l'humidité des produits.

**5)** Procédé selon une des revendications 1 à 4, caractérisé en ce qu'il comporte en outre une étape de pose d'une poignée de transport.

**6)** Procédé selon une des revendications précédentes, caractérisé en ce que les produits sont des tubercules tels que des pommes de terre.

**7)** Dispositif de mise en oeuvre du procédé selon une des revendications précédentes, caractérisé en ce qu'il comporte :
- un dispositif de mise en filets (3) des produits (2) ;
- un dispositif de mise en place des filets (3) sur des plaques (1) de carton prédécoupé ;
- un dispositif de formage (5) des barquettes autour des filets (3) ;
- un dispositif (6) de pose d'une poignée (4) ; et
- un dispositif (7) de palettisation des barquettes.

**8)** Emballage comprenant une barquette à quatre côtés formée de quatre panneaux verticaux (11, 12, 13, 14) dont deux au moins sont pourvus de retours horizontaux (15, 16) caractérisé en ce qu'il contient un filet (3) rempli de produits tels que tubercules (2).

**9)** Emballage selon la revendication précédente caractérisé en ce qu'il comporte deux panneaux (11, 12) opposés reliés par un ruban souple (4) servant de poignée.

**10)** Emballage selon une des revendications 8 ou 9, caractérisé en ce que la hauteur (h) des quatre panneaux (11, 12, 13, 14) verticaux correspond à l'épaisseur du filet (3) de produits (2) pour protéger les produits de la lumière lors du gerbage des barquettes.

**11)** Emballage selon une des revendications précédentes, caractérisé en ce qu'une couverture crocodile est disposée entre le fond de la barquette (10) et le filet.
